# EUROPÄISCHE PATENTSCHRIFT

(11) **EP 3 318 698 B1**
(45) Veröffentlichungstag und Bekanntmachung des Hinweises auf die Patenterteilung: **02.09.2020**
(21) Anmeldenummer: 17199265.4
(22) Anmeldetag: 30.10.2017
(51) Int. Cl.: E04G 5/12, E04G 5/16, E04G 21/28

(54) **VERFAHREN ZUM SCHÜTZEN VON AN EINEM BAUKÖRPER ARBEITENDE PERSONEN**
METHOD FOR PROTECTING PERSONS WORKING ON A BUILDING STRUCTURE
PROCÉDÉ DE PROTECTION DES PERSONNES TRAVAILLANT SUR UN ÉLÉMENT DE CONSTRUCTION

(30) Priorität: 04.11.2016 DE 202016106196 U
(43) Veröffentlichungstag der Anmeldung: 09.05.2018
(73) Patentinhaber: Teupe GmbH, 48703 Stadtlohn (DE)
(72) Erfinder:
(74) Vertreter: Paul & Albrecht Patentanwälte PartG mbB

(56) Entgegenhaltungen:
- WO-A1-97/48863
- WO-A1-2017/188886
- NL-C2- 1 014 630
- US-A- 4 129 197
- US-A1- 2013 168 626

## Beschreibung

Die Erfindung betrifft ein Verfahren zum Schützen von an einem Baukörper arbeitende Personen, bei dem eine Schutzvorrichtung durch eine Mehrzahl von Befestigungsmitteln an einem relativ zu einem Gebäude ortsfest fixierten Gerüst befestigt wird, wobei die Schutzvorrichtung eine Schutzwandung umfasst, die eine Haltekonstruktion mit wenigstens zwei beabstandet und parallel zueinander angeordneten länglichen Wandungsträgern und wenigstens ein zwischen den Wandungsträgern angeordnetes und mit diesen lösbar verbundenes flaches Abschirmelement aufweist, wobei im montierten Zustand der Schutzvorrichtung an dem Gerüst, das wenigstens eine Abschirmelement in der Längsrichtung der Wandungsträger verstellbar ist und wobei die Schutzwandung im montierten Zustand der Schutzvorrichtung mit den Wandungsträgern und dem wenigstens einen Abschirmelement relativ zu den Befestigungsmitteln verstellbar ist.

Derartige Verfahren mit Schutzvorrichtungen sind im Stand der Technik in unterschiedlichen Ausgestaltungen bekannt und dienen dem Einhausen eines Baukörpers wie eines Gebäudes. Zweck der Schutzvorrichtungen ist es, an dem Baukörper arbeitende Personen vor einem Abstürzen, störenden Witterungseinflüssen wie Sonneneinstrahlung, Regen oder Wind sowie Lärm zu schützen. Dieselbe Schutzwirkung kommt unmittelbar auch dem Baukörper selbst zugute. Ein weiterer Zweck besteht darin, Unbeteiligte wie beispielsweise Passanten vor herabfallenden Gegenständen wie Werkzeugen oder dergleichen zu schützen. Dazu kann die Schutzvorrichtung unmittelbar an dem Baukörper befestigt sein. Alternativ ist auch eine Befestigung der Schutzvorrichtung an einem Baubehelf wie beispielsweise an einem an dem Baukörper fixierten Gerüst möglich.

Die DE 694 08 446 offenbart ein Verfahren mit einer Schutzvorrichtung. Die Schutzvorrichtung weist eine Schutzwandung zum Einhausen eines Gerüstes und eine Haltekonstruktion mit beabstandet und parallel zueinander angeordneten länglichen Wandungsträgern und flachen Abschirmelementen, die zwischen den Wandungsträgern angeordnet und mit diesen verbunden sind, auf. Ferner umfasst die Schutzvorrichtung eine Mehrzahl von ortsfest an dem Gerüst fixierten Befestigungsmitteln, mit denen die Wandungsträger fest verbunden sind. Die Abschirmelemente sind im montierten Zustand der Schutzvorrichtung mittels Kederverbindungen an den Wandungsträgern in der Längsrichtung verstellbar gehalten, wobei an den Wandungsträgern ausgebildete Kederaufnahmenuten und darin aufgenommene, an den Abschirmelementen vorgesehene Keder Linearführungen für die Abschirmelemente bilden. Zum Verstellen der Abschirmelemente ist ein Antrieb vorgesehen, der die Abschirmelemente entlang der Wandungsträger bewegt.

Die Befestigungsmittel und die daran befestigten Wandungsträger müssen beim Montieren der Schutzvorrichtung sehr präzise positioniert und ausgerichtet werden, um einerseits eine leichte Verstellbarkeit und andererseits eine ausreichende Spannung der Abschirmelemente zwischen den Wandungsträgern sicherzustellen. Eine solche Schutzvorrichtung ist daher kompliziert in der Handhabung.

WO 97/48863 A1 und NL 1 014 630 C2 offenbaren ebenfalls Verfahren zum Schützen von an einem Baukörper arbeitenden Personen mit Schutzvorrichtungen.

Ausgehend von diesem Stand der Technik ist es eine Aufgabe der vorliegenden Erfindung, ein Verfahren der eingangs genannten Art zu schaffen, welches eine Schutzvorrichtung mit einem alternativen Aufbau besitzt und eine einfache Handhabung bei der Montage und bei dem Verstellen der Schutzvorrichtung ermöglicht.

Zur Lösung dieser Aufgabe schafft die vorliegende Erfindung ein Verfahren mit den Merkmalen des Anspruchs 1.

Der Erfindung liegt die Idee zugrunde, die Schutzwandung relativ zu den Befestigungsmitteln als Ganzes verstellbar auszubilden. Konkret sind dazu die Wandungsträger gemeinsam mit den Abschirmelementen verstellbar. Durch diese Ausgestaltung lässt sich die Schutzwandung vor dem Anbringen an den Befestigungsmitteln separat montieren und nach dem Anbringen an den Befestigungsmitteln einfach mit dem Antrieb verbinden. Insgesamt wird sowohl bei der Montage als auch bei dem Betrieb eine gute Handhabbarkeit der Schutzvorrichtung erreicht.

Zum Führen der Schutzwandung ist vorteilhaft eine Linearführung vorgesehen, die einerseits in den Wandungsträgern ausgebildete und sich in der Längsrichtung erstreckende Führungsnuten und andererseits an den Befestigungsmitteln vorgesehene Gleitschuhe, die mit den Führungsnuten in Eingriff stehen oder bringbar sind, umfasst. Die Gleitschuhe können einteilig mit den Befestigungsmitteln ausgebildet oder mit diesen lösbar verbunden, insbesondere verschraubt sein. Im letzten Fall lassen sie sich ohne Weiteres mit unterschiedlichen Befestigungsmitteln verbinden, wodurch sich vielfältige Verwendungsmöglichkeiten für die Schutzvorrichtung ergeben. Führungsnuten und Gleitschuhe sind als Komponenten einer Linearführung gebräuchlich und kostengünstig herstellbar.

Bevorzugt weist jede Führungsnut eine Hinterschneidung auf und ist insbesondere als T-Nut ausgebildet und sind die Gleitschuhe korrespondierend zu den Führungsnuten derart ausgebildet, dass die Gleitschuhe im montierten Zustand der Schutzvorrichtung die wenigstens eine Hinterschneidung hintergreifen. Die Gleitschuhe sind vorzugsweise derart ausgeformt, dass ein unerwünschtes Spiel der Gleitschuhe in den Führungsnuten verhindert wird. Mit dieser Ausgestaltung der Linearführung lassen sich gleichzeitig ein sicherer Halt und eine gute Verstellbarkeit der Schutzvorrichtung erreichen.

Gemäß einer Variante weist jeder Gleitschuh eine Mehrzahl von Wälzkörpern und insbesondere Rollen auf. Wälzkörper können die Reibung zwischen den Gleitschuhen und den Führungsnuten verringern.

In an sich bekannter Weise können die Gleitschuhe Metall umfassen oder daraus bestehen. Metalle sind einfach verarbeitbar und besitzen die erforderliche Härte.

Gemäß einer alternativen Variante kann jeder Gleitschuh mit einer Beschichtung insbesondere aus Kunststoff versehen sein, die einen geringeren Gleitreibungskoeffizienten als das Material des Gleitschuhs aufweist. Eine derartige Beschichtung verbessert ebenfalls die Gleitfähigkeit des Gleitschuhs und kann überdies eine dämpfende Wirkung entfalten, wodurch die Verstellgeräusche verringert werden. Kunststoffe erlauben überdies das Einstellen der gewünschten Gleiteigenschaften und lassen sich insbesondere elastisch verformbar ausbilden, wodurch herstellungs- oder montagebedingte Abweichungen zwischen der Führungsschiene und den Gleitschuhen kompensiert werden können.

Vorteilhaft ist die Beschichtung an wenigstens zwei gegenüberliegenden Seiten vorgesehen, insbesondere an allen Seiten, die im montierten Zustand der Schutzvorrichtung in den Führungsnuten aufgenommen sind. Wenn der Gleitschuh zumindest an zwei gegenüberliegenden Seiten mit einer Beschichtung versehen ist, lassen sich relativ zu der durch diese Seiten definierten Richtung optimale Gleit- und/oder Dämpfungseigenschaften des Gleitschuhs erreichen.

Gemäß einer Weiterentwicklung kann die Längsrichtung der Wandungsträger im montierten Zustand vertikal, geneigt oder horizontal sein. Eine geneigte Montage der Wandungsträger kann beispielsweise bei der Instandsetzung von geneigten Pylonen von Hängebrücken erforderlich sein. Vertikal montierte Wandungsträger eignen sich für Gebäudewände und Fassaden, während eine horizontale Ausrichtung der Wandungsträger zum Einhausen von Gebäudedecken in Betracht kommt.

Erindungsgemäß ist zum Verstellen der Schutzwandung ein Antrieb vorgesehen.

Gemäß einer Variante umfasst dieser einen ortsfest fixierten Motor, eine mit dem Motor fest verbundene und von diesem angetriebene Seilwinde, eine ortsfest fixierte Umlenkrolle und ein mit der Schutzwandung, insbesondere mit der Haltekonstruktion verbundenes und über die Umlenkrolle geführtes Seil, das mittels der Seilwinde bewegbar ist. Bei diesem sogenannten Seilantrieb wird das Seil mittels Motorkraft auf die Seilwinde aufgerollt bzw. von dieser abgerollt, um die an dem Seil hängende Schutzwandung zu verstellen. Da der Motor gewöhnlich in Bodennähe positioniert ist, wird das Seil über eine oder mehrere oberhalb der Schutzwandung fixierte Umlenkrollen geführt. Zum Verstellen großflächiger und/oder schwerer Schutzwandungen können mehrere Umlenkrollen auch zu einem Flaschenzug kombiniert sein. Alternativ dazu kann der Antrieb als Zahnstangenantrieb ausgebildet sein. In diesem Fall umfasst er einen ortsfest fixierten Motor, ein mit dem Motor verbundenes und von diesem angetriebenes Zahnrad und eine mit der Schutzwandung, insbesondere der Haltekonstruktion verbundene Zahnstange, die im montierten Zustand der Schutzvorrichtung mit dem Zahnrad im Eingriff ist. Zum Verstellen der Schutzwandung wird das Zahnrad von dem Motor drehend angetrieben, wodurch sich die mit dem Zahnrad in Eingriff stehende Zahnstange entsprechend der Drehrichtung des Zahnrads relativ zu dem Zahnrad bewegt.

Gemäß einer weiteren Alternative ist der Antrieb ein hydraulischer Antrieb, der mit der Schutzwandung, insbesondere mit der Haltekonstruktion verbunden ist. Ein hydraulischer Antrieb umfasst eine Pumpe und einen Kolben, der mittels einer von der Pumpe geförderten Hydraulikflüssigkeit bewegt wird. Wenn der hydraulische Antrieb derart angeordnet ist, dass die Bewegungsrichtung des Kolbens mit der Verstellrichtung der Schutzwandung übereinstimmt, bewirkt sein Bewegen ein Anheben oder Absenken der mit ihm verbundenen Schutzwandung. Starre Verlängerungselemente wie beispielsweise röhrenförmige Stangen können den Hubbereich der Hydraulik vergrößern, so dass der hydraulische Antrieb beim Verstellen der Schutzwandung auch bei großem Abstand zu der Schutzwandung nicht umgesetzt werden muss.

Gemäß einer Variante ist das wenigstens eine Abschirmelement als eine Platte ausgebildet, die insbesondere Holz, Kunststoff oder Metall, insbesondere Aluminium umfasst oder daraus besteht. Platten können der Schutzwandung zusätzliche Stabilität verleihen. Durch die Wahl des Materials lassen sich die gewünschten Abschirmungseigenschaften einstellen.

Alternativ dazu kann das wenigstens eine Abschirmelement als eine Plane ausgebildet sein, die insbesondere ein Netz, eine Gewebebahn, und/oder eine Kunststoffbahn umfasst oder daraus besteht. Auch hier kann die Struktur und/oder das Material der Plane entsprechend der benötigten Abschirmung gewählt werden. Zudem sind Planen einfach in der Handhabung und können flexibel eingesetzt werden.

In an sich bekannter Weise weist das wenigstens eine Abschirmelement wenigstens zwei Keder auf, die an gegenüberliegenden, sich in der Längsrichtung erstreckenden Kantenbereichen des Abschirmelements vorgesehen sind.

Entsprechend können die Wandungsträger als Kederprofile mit jeweils wenigstens einer Kederaufnahmenut ausgebildet sein, wobei die Keder des wenigstens einen Abschirmelements im montierten Zustand der Schutzvorrichtung mit den Kederaufnahmenuten der Kederprofile derart in Eingriff sind, dass das wenigstens eine Abschirmelement zwischen den Kederprofilen gespannt und/oder reibschlüssig gehalten ist. Kederverbindungen haben sich in der Praxis bewährt, um flächenhafte Elemente in rahmenartigen Strukturen festzulegen. Das Festlegen der Abschirmelemente kann beispielsweise auf dem Spannen der Abschirmelemente oder der reibschlüssigen Ausbildung der Kederverbindung beruhen.

Vorteilhaft sind die Wandungsträger als Doppelkederprofile mit jeweils zwei Kederaufnahmenuten ausgebildet, die an gegenüberliegenden voneinander weisenden Seiten der Doppelkederprofile vorgesehen sind. Auf diese Weise kann ein Wandungsträger mit zwei Abschirmelementen verbunden werden, die sich ausgehend von diesem in entgegengesetzte Richtungen erstrecken. Entsprechend lassen sich mehrere Abschirmelemente jeweils paarweise mittels eines Wandungsträgers verbinden, so dass sich insgesamt eine zusammenhängende Schutzwandung großer Fläche ergibt.

Insbesondere können die Doppelkederprofile eine Querschnittskontur mit einer rechteckigen Grundform besitzen, wobei die Breite der Querschnittskontur im Bereich von 100 mm bis 200 mm und bevorzugt bei 132 mm liegt und/oder die Tiefe der Querschnittskontur im Bereich von 40 mm bis 80 mm und bevorzugt bei 66 mm liegt, und wobei die beiden Kederaufnahmenuten an den sich in der Tiefenrichtung erstreckenden Seiten der Doppelkederprofile ausgebildet sind.

Dabei kann der Innendurchmesser jeder Kederaufnahmenut im Bereich von 10 mm bis 20 mm und bevorzugt bei 15,5 mm liegen.

Insbesondere weist jede Kederaufnahmenut zwei gegenüberliegende, zueinander weisende parallele Kanten auf, von denen wenigstens eine Kante gegenüber einer Öffnungsrichtung der Kederaufnahmenut um einen Abschrägungswinkel im Bereich von 10° bis 45° und bevorzugt von 30° abgeschrägt ist. Infolge einer derartigen Abschrägung lassen sich in die Kederaufnahmenut eingeschobene Keder um die Kederachse drehen, wodurch die Handhabung vereinfacht und eine große Formenvielfalt der Schutzwandung ermöglicht wird.

Gemäß einer vorteilhaften Weiterentwicklung umfasst die Haltekonstruktion wenigstens eine Stützanordnung, insbesondere eine Mehrzahl von Stützanordnungen, die derart ausgebildet und angeordnet sind, dass sie zwei benachbarte Wandungsträger beabstandet und parallel zueinander verbinden. Derartige Stützanordnungen können die Stabilität der Schutzwandung erhöhen und eine zum Einspannen der Abschirmelemente erforderliche Zugkraft erzeugen.

In an sich bekannter Weise umfasst jede Stützanordnung wenigstens eine horizontale Verbindungsstrebe, insbesondere eine Mehrzahl von horizontalen Verbindungsstreben, die sich jeweils ausgehend von einem Wandungsträger zu dem benachbarten Wandungsträger erstrecken.

Dabei können die Stützanordnungen vorteilhaft jeweils wenigstens zwei horizontale Verbindungsstreben, die sich zwischen den beiden benachbarten Wandungsträgern beabstandet und insbesondere parallel zueinander erstrecken, und eine Mehrzahl von mit den Verbindungstreben verbundenen Querstreben aufweisen, die sich zwischen den Verbindungsstreben rechtwinklig und/oder diagonal erstrecken, um die Steifigkeit der Stützanordnungen zu erhöhen, wobei die freien Enden der Stützanordnungen, insbesondere an den freien Enden angeordnete vertikale Querstreben jeweils mit den beiden benachbarten Wandungsträgern verbunden, insbesondere verschraubt sind. Die Stützanordnungen können demnach rahmenförmig ausgebildet sein und insbesondere Querstreben zur Erhöhung ihrer Steifigkeit umfassen. Mit rahmenförmigen und/oder durch Querstreben versteiften Stützanordnungen lässt sich eine hohe Stabilität der Schutzwandung erreichen.

Weitere Merkmale und Vorteile der vorliegenden Erfindung werden anhand einer Ausführungsform des erfindungsgemäßen Verfahrens mit einer Schutzvorrichtung unter Bezugnahme auf die beiliegende Zeichnung deutlich. Darin ist
- Figur 1: eine schematische teilweise Seitenansicht einer Schutzvorrichtung gemäß einer Ausführungsform des Verfahrens der vorliegenden Erfindung;
- Figur 2: eine schematische teilweise Draufsicht der Schutzwandung der in Figur 1 dargestellten Schutzvorrichtung;
- Figur 3: eine Draufsicht einer Stützanordnung der in Figur 1 dargestellten Schutzvorrichtung;
- Figur 4: eine schematischen teilweise aufgeschnittene Seitenansicht der Linearführung der in Figur 1 dargestellten Schutzvorrichtung;
- Figur 5: eine schematische quergeschnittene Draufsicht der in Figur 4 dargestellten Linearführung; und
- Figur 6: eine schematische Querschnittsansicht des Doppelkederprofils der in Figur 4 dargestellten Linearführung.

Die Figuren 1 bis 6 zeigen eine Schutzvorrichtung 1 gemäß einer Ausführungsform des Verfahrens der vorliegenden Erfindung, die an einem relativ zu einem Gebäude ortsfest fixierten Gerüst 2 befestigt ist. Mit der Schutzvorrichtung 1 kann aber auch an anderen Baubehelfen oder unmittelbar an Baukörpern wie beispielsweise Gebäudewänden eine schützende Einhausung geschaffen werden, was jedoch keinen Teil der Erfindung darstellt. Die Schutzvorrichtung 1 dient dazu, auf dem Gerüst 2 arbeitende Personen vor dem Abstürzen oder widrigen Witterungseinflüssen sowie Passanten, die sich am Fuß des Gerüsts 2 aufhalten, vor herabfallenden Gegenständen zu schützen. Dank der Schutzvorrichtung 1 kann auf ein großräumiges Absperren der Umgebung des Gerüsts 2 verzichtet werden, wodurch beispielsweise eine benachbarte Straße auch während der Bauarbeiten benutzbar bleibt.

Die Schutzvorrichtung 1 umfasst eine Schutzwandung 3 und eine Mehrzahl von Befestigungsmitteln 4, die jeweils als Vierkantrohre ausgebildet sind und mittels derer die Schutzwandung 3 relativ zu dem Gerüst 2 ortsfest fixiert ist. Die Schutzwandung 3 weist eine Haltekonstruktion mit mehreren länglichen vertikal montierten Wandungsträgern 5 auf, die beabstandet und parallel zueinander angeordnet sind.

Die Wandungsträger 5 der Schutzwandung 3 sind als Doppelkederprofile mit jeweils zwei Kederaufnahmenuten 6 ausgebildet. Jede Kederaufnahmenut 6 umfasst zwei gegenüberliegende, zueinander weisende parallele und sich in der Längsrichtung L des Doppelkederprofils 5 erstreckende einen schlitzförmigen Durchlass 7 bildende Kanten 8 auf, die die Kederaufnahmenut 6 begrenzen. Eine der Kanten 8 ist gegenüber einer Öffnungsrichtung der Kederaufnahmenut 6 um einen Abschrägungwinkel α von 30° abgeschrägt. Die beiden Kederaufnahmenuten 6 besitzen einen Innendurchmesser D von 15,5 mm und sind an gegenüberliegenden voneinander weisenden Seiten der Doppelkederprofile 5 vorgesehen. Alle Doppelkederprofile 5 besitzen eine Querschnittskontur mit rechteckiger Grundform. Die Querschnittskontur hat eine Breite B von 132 mm und eine Tiefe T von 66 mm, wobei die Kederaufnahmenuten 6 an den sich in der Tiefenrichtung erstreckenden Seiten der Doppelkederprofile 5 ausgebildet sind.

Ferner umfasst die Haltekonstruktion mehrere Stützanordnungen 9, die derart ausgebildet und angeordnet sind, dass sie zwei benachbarte Wandungsträger 5 beabstandet und parallel zueinander verbinden. Jede Stützanordnung 9 besteht aus zwei horizontalen Verbindungstreben 10 und mehreren sich zwischen diesen erstreckenden Querstreben 11. Die Verbindungsstreben 10 erstrecken sich ausgehend von einem Wandungsträger 5 zu dem benachbarten Wandungsträger 5, wobei ihre freien Enden jeweils durch eine vertikale Querstrebe 11 miteinander verbunden sind, so dass sich insgesamt eine Rahmengestalt für die Stützanordnung 9 ergibt. Diese beiden vertikalen Querstreben 11 sind mit den benachbarten Wandungsträgern 5 verschraubt. Ferner umfasst jede Stützanordnung 9 eine zwischen den Wandungsträgern 5 mittig angeordnete weitere vertikale Querstrebe 11 sowie zwei Diagonalstreben 12, die sich jeweils ausgehend von dem mittleren Bereich einer Verbindungsstrebe 10 zu dem diagonal gegenüberliegenden Endbereich der anderen Verbindungsstrebe 10 erstrecken.

Die Schutzwandung 3 weist weiterhin mehrere flache Abschirmelemente 13 rechteckiger Form auf, die als Planen aus einem Kunststoffgewebe ausgebildet sind. Die Abschirmelemente 13 sind im montierten Zustand der Schutzvorrichtung 1 jeweils zwischen zwei benachbarten Wandungsträgern 5 angeordnet und mit diesen mittels einer Kederverbindung derart verbunden, dass sie zwischen den Wandungsträgern 5 gespannt gehalten sind. Dazu weist jedes Abschirmelement 13 zwei zylinderförmige Keder 14 auf, die an gegenüberliegenden sich in der Längsrichtung L erstreckenden Kantenbereichen des Abschirmelements 13 vorgesehen sind und im montierten Zustand der Schutzwandung 3 mit den Kederaufnahmenuten 6 in Eingriff stehen.

Die Schutzwandung 3 mit den Wandungsträgern 5 und den Abschirmelementen 13 ist mittels einer Linearführung 15 relativ zu den Befestigungsmitteln 4 in deren Längsrichtung L vertikal verstellbar. Die Linearführung 15 umfasst Führungsnuten 16, die jeweils an den Doppelkederprofilen 5 in Form einer T-Nut ausgebildet sind und sich in der Längsrichtung L der Doppelkederprofile 5 erstrecken. Weiterhin gehören zu der Linearführung 15 mehrere mit den Führungsnuten 16 in Eingriff stehende oder bringbare Gleitschuhe 17 aus Metall, die an den Befestigungsmitteln 4 mittels Schrauben 18 befestigt sind. Die Gleitschuhe 17 sind korrespondierend zu den Führungsnuten 16 derart ausgebildet, dass sie im montierten Zustand der Schutzvorrichtung 1 die Hinterschneidungen der Führungsnuten 16 hintergreifen. Jeder Gleitschuh 17 ist darüber hinaus mit einer Beschichtung 19 aus Kunststoff versehen. Der Kunststoff besitzt bezogen auf die Führungsnuten 16 einen geringeren Gleitreibungskoeffizienten als das Metall des Gleitschuhs 17, um das Verstellen der Schutzwandung 3 zu erleichtern und/oder zu dämpfen. Die Beschichtung 19 ist an der dem Befestigungsmittel 4 zugewandten Seiten und der gegenüberliegenden dem Befestigungsmittel 4 abgewandten Seite des Gleitschuhs 17 vorgesehen.

Weiterhin weist die Schutzvorrichtung 1 einen Antrieb 20 auf, der zum Verstellen der Schutzwandung 3 vorgesehen ist. Der Antrieb 20 umfasst einen Motor 21, der an dem Gerüst 2 ortsfest fixiert ist, sowie eine mit dem Motor 21 fest verbundene und von diesem angetriebene Seilwinde (nicht sichtbar), ortsfest fixierte Umlenkrollen 22 und ein mit der Haltekonstruktion der Schutzwandung 3 verbundenes Seil 23, das mittels der Seilwinde bewegbar ist.

Die Schutzvorrichtung 1 wird montiert, indem an jedes Befestigungsmittel 4 ein Gleitschuh 17 mittels Schrauben 18 angeschraubt wird. Dann werden die Befestigungsmittel 4 an dem Gerüst 2 in der üblichen Weise ortsfest befestigt.

In einer Montagevariante wird zunächst aus den Doppelkederprofilen 5, den Stützanordnungen 9 und den Abschirmelementen 13 eine Schutzwandung 3 der gewünschten Form und Größe gebildet. Dazu werden die Stützanordnungen 9 mit benachbarten Doppelkederprofilen 5 verschraubt. Ferner wird jedes Abschirmelement 13 zwischen benachbarten Doppelkederprofilen 5 angeordnet, indem die Keder 14 des Abschirmelementes 13 in die zueinander weisenden Kederaufnahmenuten 6 der benachbarten Doppelkederprofile 5 eingeschoben wird. In einem weiteren Schritt werden. Die fertig montierte Schutzwandung 3 wird mit den Befestigungsmitteln 4 verbunden, indem die Führungsnuten 16 der Doppelkederprofile 5 mittels eines Krans angehoben werden und von oben auf die Gleitschuhe 17 aufgeschoben werden.

Alternativ können zur Montage der Schutzwandung 3 auch zunächst die Doppelkederprofile 5 einzeln auf die Gleitschuhe 17 aufgeschoben und anschließend die Keder 14 der Abschirmelemente 13 in die Kederaufnahmenuten 6 der Doppelkederprofile 5 eingeschoben und darin fixiert werden.

Zuletzt werden der Motor 21 mit der Seilwinde und Umlenkrollen 22 an geeigneten Positionen relativ zu dem Gerüst 2 ortsfest fixiert und das Seil 23 von der Seilwinde über die Umlenkrollen 22 zu der Schutzwandung 3 geführt und daran befestigt.

Zum Verstellen der Schutzwandung 3 wird das Seil 23 mittels des Motors 21 je nach der gewünschten Verstellrichtung wahlweise auf die Seilwinde aufgerollt oder von dieser abgerollt.

Ein Vorteil der Schutzvorrichtung 1 ist darin zu sehen, dass die Schutzwandung 3 separat montiert werden und nach dem Anbringen an die Befestigungsmittel 4 als Ganzes verstellt werden kann, wodurch sich ein einfacher Antrieb der Schutzwandung 3 realisieren lässt. Aufgrund dessen ist die Schutzvorrichtung 1 bei der Montage und bei dem Betrieb einfach handhabbar. Weiterhin besitzt die Schutzvorrichtung 1 insgesamt einen sehr einfachen Aufbau, der eine kostengünstige Herstellung und kurze Montagezeiten gestattet. Ein weiterer Vorteil liegt darin, dass aufgrund des modularen Aufbaus flächige oder räumliche Schutzwandungen 3 gebildet werden können, die optimal an den jeweiligen Baukörper bzw. Baubehelf 2 anpassbar sind.

### Bezugszeichenliste

- 1: Schutzvorrichtung
- 2: Gerüst
- 3: Schutzwandung
- 4: Befestigungsmittel
- 5: Doppelkederprofil
- 6: Kederaufnahmenut
- 7: Durchlass
- 8: Kante
- 9: Stützanordnung
- 10: Verbindungsstrebe
- 11: Querstrebe
- 12: Diagonalstrebe
- 13: Abschirmelement
- 14: Keder
- 15: Linearführung
- 16: Führungsnut
- 17: Gleitschuh
- 18: Schraube
- 19: Beschichtung
- 20: Antrieb
- 21: Motor
- 22: Umlenkrolle
- 23: Seil
- L: Längsrichtung
- B: Breite
- T: Tiefe
- D: Innendurchmesser
- α: Abschrägungswinkel

## Patentansprüche

1. Verfahren zum Schützen von an einem Baukörper arbeitende Personen, bei dem eine Schutzvorrichtung (1) durch eine Mehrzahl von Befestigungsmitteln (4) an einem relativ zu einem Gebäude ortsfest fixierten Gerüst befestigt wird, wobei die Schutzvorrichtung eine Schutzwandung (3) umfasst, die eine Haltekonstruktion mit wenigstens zwei beabstandet und parallel zueinander angeordneten länglichen Wandungsträgern (5) und wenigstens ein zwischen den Wandungsträgern (5) angeordnetes und mit diesen lösbar verbundenes flaches Abschirmelement (13) aufweist, wobei im montierten Zustand der Schutzvorrichtung (1) an dem Gerüst (2), das wenigstens eine Abschirmelement (13) in der Längsrichtung (L) der Wandungsträger (5) verstellbar ist und wobei die Schutzwandung (3) im montierten Zustand der Schutzvorrichtung (1) mit den Wandungsträgern (5) und dem wenigstens einen Abschirmelement (13) relativ zu den Befestigungsmitteln (4) verstellbar ist, **dadurch gekennzeichnet, dass** zum Verstellen der Schutzwandung (3) ein Antrieb (20) vorgesehen ist.

2. Verfahren nach Anspruch 1, **dadurch gekennzeichnet, dass** die Schutzvorrichtung (1) zum Führen der Schutzwandung (3) eine Linearführung (15) aufweist, die in den Wandungsträgern (5) ausgebildete und sich in der Längsrichtung (L) erstreckende Führungsnuten (16) und an den Befestigungsmitteln (4) vorgesehene Gleitschuhe (17), die mit den Führungsnuten (16) in Eingriff stehen oder bringbar sind, umfasst.

3. Verfahren nach Anspruch 2, **dadurch gekennzeichnet, dass** jede Führungsnut (16) der Schutzvorrichtung wenigstens eine Hinterschneidung aufweist und insbesondere als T-Nut ausgebildet ist und die Gleitschuhe (17) korrespondierend zu den Führungsnuten (16) derart ausgebildet sind, dass sie im montierten Zustand der Schutzvorrichtung die wenigstens eine Hinterschneidung hintergreifen.

4. Verfahren nach einem der Ansprüche 2 oder 3, **dadurch gekennzeichnet, dass** jeder Gleitschuh (17) der Schutzvorrichtung (1) Wälzkörper und insbesondere Rollen aufweist.

5. Verfahren nach einem der Ansprüche 2 bis 4, **dadurch gekennzeichnet, dass** die Gleitschuhe (17) der Schutzvorrichtung (1) Metall umfassen oder aus Metall bestehen.

6. Verfahren nach einem der Ansprüche 2 bis 4, **dadurch gekennzeichnet, dass** jeder Gleitschuh (17) der Schutzvorrichtung (1) mit einer Beschichtung (19) insbesondere aus Kunststoff versehen ist, wobei die Beschichtung einen geringeren Gleitreibungskoeffizienten als das Material des Gleitschuhs (17) aufweist.

7. Verfahren nach Anspruch 6, **dadurch gekennzeichnet, dass** die Beschichtung (19) jeweils an wenigstens zwei gegenüberliegenden Seiten der Gleitschuhe (17) vorgesehen ist, insbesondere an allen Seiten, die im montierten Zustand der Schutzvorrichtung in den Führungsnuten (16) aufgenommenen sind.

8. Verfahren nach einem der vorhergehenden Ansprüche, **dadurch gekennzeichnet, dass** die Längsrichtung (L) der Wandungsträger (5) der Schutzvorrichtung (1) im montierten Zustand vertikal, geneigt oder horizontal ist.

9. Verfahren nach einem der vorherigen Ansprüche, **dadurch gekennzeichnet, dass** der Antrieb (20) einen ortsfest fixierten Motor (21), eine mit dem Motor (21) fest verbundene und von diesem angetriebene Seilwinde, eine ortsfest fixierte Umlenkrolle (22) und ein mit der Schutzwandung (3), insbesondere mit der Haltekonstruktion verbundenes und über die Umlenkrolle (22) geführtes Seil (23) umfasst, das mittels der Seilwinde bewegbar ist.

10. Verfahren nach einem der vorherigen Ansprüche, **dadurch gekennzeichnet, dass** der Antrieb einen ortsfest fixierten Motor (21), ein mit dem Motor (21) verbundenes und von diesem angetriebenes Zahnrad und eine mit der Schutzwandung (3), insbesondere mit der Haltekonstruktion verbundene Zahnstange umfasst, die im montierten Zustand der Schutzvorrichtung mit dem Zahnrad im Eingriff ist.

11. Verfahren nach einem der vorherigen Ansprüche, **dadurch gekennzeichnet, dass** der Antrieb ein hydraulischer Antrieb ist, der mit der Schutzwandung (3), insbesondere mit der Haltekonstruktion verbunden ist.

12. Verfahren nach einem der vorhergehenden Ansprüche, **dadurch gekennzeichnet, dass** das wenigstens eine Abschirmelement (13) der Schutzvorrichtung (1) als eine Platte ausgebildet ist, die insbesondere Holz, Kunststoff oder Metall, bevorzugt Aluminium umfasst oder daraus besteht.

13. Verfahren nach einem der Ansprüche 1 bis 11, **dadurch gekennzeichnet, dass** das wenigstens eine Abschirmelement (13) der Schutzvorrichtung (1) als eine Plane ausgebildet ist, die insbesondere ein Netz, eine Gewebebahn und/oder eine Kunststoffbahn umfasst oder daraus besteht.

14. Verfahren nach einem der vorhergehenden Ansprüche, **dadurch gekennzeichnet, dass** das wenigstens eine Abschirmelement (13) der Schutzvorrichtung (1) wenigstens zwei Keder (14) aufweist, die an gegenüberliegenden und sich in der Längsrichtung (L) erstreckenden Kantenbereichen des Abschirmelements (13) vorgesehen sind.

15. Verfahren nach Anspruch 14, **dadurch gekennzeichnet, dass** die Wandungsträger (5) der Schutzvorrichtung (1) als Kederprofile mit jeweils wenigstens einer Kederaufnahmenut (6) ausgebildet sind, wobei die Keder (14) des wenigstens einen Abschirmelements (13) im montierten Zustand der Schutzvorrichtung mit den Kederaufnahmenuten (6) der Kederprofile (5) derart in Eingriff sind, dass das wenigstens eine Abschirmelement (13) zwischen den Kederprofilen (5) gespannt und/oder reibschlüssig gehalten ist.

16. Verfahren nach Anspruch 15, **dadurch gekennzeichnet, dass** die Wandungsträger (5) als Doppelkederprofile mit jeweils zwei Kederaufnahmenuten (6) ausgebildet sind, die an gegenüberliegenden voneinander weisenden Seiten der Doppelkederprofile (5) vorgesehen sind.

17. Verfahren nach Anspruch 16, **dadurch gekennzeichnet, dass** die Doppelkederprofile (5) eine Querschnittskontur mit einer rechteckigen Grundform besitzen, wobei die Breite (B) der Querschnittskontur im Bereich von 100 mm bis 200 mm und bevorzugt bei 132 mm liegt und/oder die Tiefe (T) der Querschnittskontur im Bereich von 40 mm bis 80 mm und bevorzugt bei 66 mm liegt, und wobei die beiden Kederaufnahmenuten (6) an den sich in der Tiefenrichtung ersteckenden Seiten der Doppelkederprofile (5) ausgebildet sind.

18. Verfahren nach einem der Ansprüche 15 bis 17, **dadurch gekennzeichnet, dass** der Innendurchmesser (D) der Kederaufnahmenuten (6) im Bereich von 10 mm bis 20 mm und bevorzugt bei 15,5 mm liegt.

19. Verfahren nach einem der Ansprüche 15 bis 18, **dadurch gekennzeichnet, dass** jede Kederaufnahmenut (6) zwei gegenüberliegende, zueinander weisende parallele Kanten (8) aufweist, von denen wenigstens eine Kante (8) gegenüber einer Öffnungsrichtung der Kederaufnahmenut (6) um einen Abschrägungswinkel (a) im Bereich von 10° bis 45° und bevorzugt von 30°abgeschrägt ist.

20. Verfahren nach einem der vorhergehenden Ansprüche, **dadurch gekennzeichnet, dass** die Haltekonstruktion der Schutzvorrichtung (1) wenigstens eine Stützanordnung (9), insbesondere eine Mehrzahl von Stützanordnungen (9) umfasst, die derart ausgebildet und angeordnet sind, dass sie zwei benachbarte Wandungsträger (5) beabstandet und parallel zueinander verbinden.

21. Verfahren nach Anspruch 20, **dadurch gekennzeichnet, dass** jede Stützanordnung (9) wenigstens eine horizontale Verbindungsstrebe (10), insbesondere eine Mehrzahl von horizontalen Verbindungsstreben (10) umfasst, die sich jeweils ausgehend von einem Wandungsträger (5) zu dem benachbarten Wandungsträger (5) erstrecken.

22. Verfahren nach Anspruch 21, **dadurch gekennzeichnet, dass** die Stützanordnungen (9) der Schutzvorrichtung (1) jeweils wenigstens zwei horizontale Verbindungsstreben (5), die sich zwischen den beiden benachbarten Wandungsträgern (5) beabstandet und insbesondere parallel zueinander erstrecken, und eine Mehrzahl von mit den Verbindungstreben (10) verbundenen Querstreben (11) und/oder Diagonalsteben (12) aufweisen, die sich zwischen den Verbindungsstreben (10) rechtwinklig bzw. diagonal erstrecken, um die Steifigkeit der Stützanordnungen (9) zu erhöhen, wobei die freien Enden der Stützanordnungen (9), insbesondere an den freien Enden angeordnete vertikale Querstreben (11) jeweils mit den beiden benachbarten Wandungsträgern (5) verbunden, insbesondere verschraubt sind.

## Claims

1. Method for protecting persons working on a building structure, in which a protective device (1) is fastened by a plurality of fastening means (4) to a scaffold that is fixed in position relative to a building, the protective device comprising a protective wall (3), which has a holding structure with at least two elongate wall supports (5) that are arranged apart from and parallel to one another and comprises at least one flat shielding element (13), which is arranged between the wall supports and releasably connected to these, wherein, in the mounted state of the protective device (1) on the scaffold (2), the at least one shielding element (13) is adjustable in the longitudinal direction (L) of the wall supports (5) and wherein in the mounted state of the protective device (1), the protective wall (3) with the wall supports (5) and the at least one shielding element (13) is adjustable relative to the fastening means (4), **characterized in that** a drive (20) is provided for adjusting the protective wall (3).

2. Method according to claim 1, **characterized in that** the protective device (1) comprises a linear guide (15) for guiding the protective wall (3), which linear guide (15) comprises guide grooves (16), which are formed in the wall supports (5) and extend in the longitudinal direction (L), and sliding shoes (17) provided on the fastening means (4), which sliding shoes (17) are in engagement or can be brought into engagement with the guide grooves (16).

3. Method according to claim 2, **characterized in that** each guide groove (16) of the protective device comprises at least one undercut and in particular is formed as a T-slot and the sliding shoes (17) are formed corresponding to the guide grooves (16) such that, in the mounted state of the protective device, they engage the at least one undercut.

4. Method according to any of claims 2 or 3, **characterized in that** each sliding shoe (17) of the protective device (1) comprises rolling elements and in particular rollers.

5. Method according to any of claims 2 to 4, **characterized in that** the sliding shoes (17) of the protective device (1) comprise or consist of metal.

6. Method according to any of claims 2 to 4, **characterized in that** each sliding shoe (17) of the protective device (1) is provided with a coating (19), in particular of plastic, the coating having a lower sliding coefficient of friction than the material of the sliding shoe (17).

7. Method according to claim 6, **characterized in that** the coating (19) is provided on at least two opposite sides of the sliding shoes (17) respectively, in particular on all sides that are received in the guide grooves (16) in the mounted state of the protective device.

8. Method according to any of the preceding claims, **characterized in that** the longitudinal direction (L) of the wall supports (5) of the protective device (1) in the mounted state is vertical, inclined or horizontal.

9. Method according to any of the preceding claims, **characterized in that** the drive (20) comprises a motor (21) that is fixed in position, a cable winch that is firmly connected to and driven by the motor (21), a deflection pulley (22) that is fixed in position and a cable (23) that is connected to the protective wall (3), in particular with the holding structure, and guided over the deflection pulley (22), which can be moved by means of the cable winch.

10. Method according to any of the preceding claims, **characterized in that** the drive (20) comprises a motor (21) that is fixed in position, a gear wheel that is connected to the motor (21) and driven by the latter and a gear rack that is connected to the protective wall (3), in particular to the holding structure, and that is in engagement with the gear wheel in the mounted state of the protective device.

11. Method according to any of the preceding claims, **characterized in that** the drive is a hydraulic drive that is connected to the protective wall (3), in particular with the holding structure.

12. Method according to any of the preceding claims, **characterized in that** at least one shielding element (13) of the protective device (1) is formed as a plate, which plate in particular comprises or consists of wood, plastic or metal, preferably aluminium.

13. Method according to any of claims 1 to 11, **characterized in that** the at least one shielding element (13) of the protective device (1) is designed as tarpaulin, which in particular comprises or consists of a web, a fabric track and/or a plastic track.

14. Method according to any of the preceding claims, **characterized in that** the at least one shielding element (13) of the protective device (1) comprises at least two pipings (14), which are provided on opposite edge regions of the shielding element (13) and extend in the longitudinal direction (L).

15. Method according to claim 14, **characterized in that** the wall supports (5) of the protective device (1) are designed as piping profiles that are formed with at least one piping receiving groove (6) respectively, wherein the pipings (14) of the at least one shielding element (13) in the mounted state of the protective device are in engagement with the piping receiving grooves (6) of the piping profiles (5) in such a way that the at least one shielding element (13) is tensioned and/or frictionally held between the piping profiles (5).

16. Method according to claim 15, **characterized in that** the wall supports (5) are designed as double piping profiles with two piping receiving grooves (6) respectively, which are provided on opposite sides of the double piping profiles (5) facing away from each other.

17. Method according to claim 16, **characterized in that** the double piping profiles (5) have a cross sectional contour with a rectangular base shape, wherein the width (B) of the cross-sectional contour lies in the region of 100 mm to 200 mm and preferably at 132 mm and/or the depth (T) of the cross-sectional contour lies in the region of 40 mm to 80 mm and preferably at 66 mm, and wherein the both piping receiving grooves (6) are formed on the sides of the double piping profiles (5) that extend in the depth direction.

18. Method according to any of claims 15 to 17, **characterized in that** the inner diameter (D) of the piping receiving grooves (6) lies in the range of 10 mm to 20 mm and preferably at 15,5 mm.

19. Method according to one of claims 15 to 18, **characterized in that** each piping receiving groove (6) comprises two opposite, parallel edges (8) facing each other, of which at least one edge (8) is beveled relative to an opening direction of the piping receiving groove (6) by a bevel angle (α) in the region of 10° to 45° and preferably of 30°.

20. Method according to any of the preceding claims, **characterized in that** the holding structure of the protective device (1) comprises at least one support arrangement (9), in particular a plurality of support arrangements (9), which are configured and arranged in such a way, that they connect two adjacent wall supports (5) at a distance from and parallel to one another.

21. Method according to claim 20, **characterized in that** each support arrangement (9) comprises at least one horizontal connecting strut (10), in particular a plurality of horizontal connecting struts (10), which each extend from one wall support (5) to the adjacent wall support (5).

22. Method according to claim 21, **characterized in that** the support arrangements (9) of the protective device (1) each comprise at least two horizontal connecting struts (10), which extend between the two adjacent wall supports (5) at a distance from and in particular parallel to one another and a plurality of transverse struts (11) and/or diagonal struts (12) that are connected to the connecting struts (10), which extend between the connecting struts (10) perpendicularly or diagonally, in order to increase the stiffness of the support arrangements (9), wherein the free ends of the support arrangements (9), in particular the transverse struts (11) arranged at the free ends, are connected to the two adjacent wall supports (5), in particular are screwed thereto.

## Revendications

1. Procédé pour protéger des personnes travaillant sur un corps de bâtiment, dans lequel un dispositif de protection (1) est fixé par une pluralité moyens de fixation (4) à un échafaudage fixé dans une position fixe par rapport à un bâtiment, le dispositif de protection comprenant une paroi de protection (3) qui présente une structure de maintien avec au moins deux supports de paroi allongés (5), disposés à distance et parallèlement l'un à l'autre, et au moins un élément d'écran plat (13) disposé entre les supports de paroi (5) et relié de manière amovible à ceux-ci, le ou moins un élément d'écran (13), à l'état monté du dispositif de protection (1), étant réglable dans la direction longitudinale (L) des supports de paroi (5), et, à l'état monté du dispositif de protection (1), la paroi de protection (3) avec le support de paroi (5) et le au moins un élément d'écran (13), étant réglable par rapport aux moyens de fixation (4), **caractérisé en ce qu'** un entraînement (20) est prévu pour déplacer la paroi de protection (3).

2. Procédé selon la revendication 1, **caractérisé en ce que** le dispositif de protection (1) comprend un guide linéaire (15) pour guider la paroi de protection (3), le guide linéaire comprenant des rainures de guidage (16) formées dans les supports de paroi (5) et s'étendant dans la direction longitudinale (L) et des patins de glissement (17) prévus sur les moyens de fixation (4), les patins de glissement (17) étant qui sont en engagement avec les rainures de guidage (16) ou pouvant être mis en engagement avec celles-ci.

3. Procédé selon la revendication 2, **caractérisé en ce que** chaque rainure de guidage (16) du dispositif de protection présente au moins une contre-dépouille et est réalisée en particulier sous la forme d'une rainure en T et les patins de glissement (17) sont réalisés en correspondance avec les rainures de guidage (16) de telle sorte qu'ils s'engagent derrière là au moins une contre-dépouille à l'état monté du dispositif de protection.

4. Procédé selon l'une des revendications 2 ou 3, **caractérisé en ce que** chaque patin de glissement (17) du dispositif de protection (1) comporte des corps roulants et en particulier des rouleaux.

5. Procédé selon l'une des revendications 2 à 4, **caractérisé en ce que** les patins de glissement (17) du dispositif de protection (1) comprennent de métal ou sont constitués de métal.

6. Procédé selon l'une des revendications 2 à 4, **caractérisé en ce que** chaque patin de glissement (17) du dispositif de protection (1) est pourvu d'un revêtement (19), en particulier en matière plastique, le revêtement (19) ayant un coefficient de frottement de glissement inférieur à celui du matériau du patin de glissement (17).

7. Procédé selon la revendication 6, **caractérisé en ce que** le revêtement (19) est prévu sur au moins deux côtés opposés des patins de glissement (17) dans chacun, en particulier sur tous les côtés qui sont reçus dans les rainures de guidage (16) à l'état monté du dispositif de protection.

8. Procédé selon l'une des revendications précédentes, **caractérisé en ce que** la direction longitudinale (L) des supports de paroi (5) du dispositif de protection (1) est verticale, inclinée ou horizontale à l'état monté du dispositif de protection.

9. Procédé selon l'une des revendications précédentes, **caractérisé en ce que** l'entraînement (20) comprend un moteur fixe (21), un treuil à câble relié de manière fixe au moteur (21) et entraîné par celui-ci, un rouleau de renvoi (22) fixe et un câble (23) relié à la paroi de protection (3), en particulier à la structure de maintien, lequel câble étant guidé sur le rouleau de renvoi (22) et pouvant être déplacé au moyen du treuil à câble.

10. Procédé selon l'une des revendications précédentes, **caractérisé en ce que** l'entraînement comprend un moteur fixe (21), une roue dentée reliée au moteur (21) et entraînée par celui-ci, et une crémaillère reliée à la paroi de protection (3), en particulier à la structure de maintien, laquelle crémaillère étant en engagement avec la roue dentée à l'état monté du dispositif de protection (1).

11. Procédé selon l'une des revendications précédentes, **caractérisé en ce que** l'entraînement est un entraînement hydraulique qui est relié à la paroi de protection (3), en particulier à la structure de maintien.

12. Procédé selon l'une des revendications précédentes, **caractérisé en ce que** le au moins un élément d'écran (13) du dispositif de protection (1) est formé comme une plaque, qui comprend ou est constituée en particulier de bois, de plastique ou de métal, de préférence d'aluminium.

13. Procédé selon l'une des revendications 1 à 11, **caractérisé en ce que** le au moins un élément d'écran (13) du dispositif de protection (1) est formé comme une bâche, qui comprend en particulier ou est constitué d'un filet, d'une bande de tissu et/ou d'une bande de plastique.

14. Procédé selon l'une des revendications précédentes, **caractérisé en ce que** le au moins un élément d'écran (13) du dispositif de protection (1) présente au moins deux bourrelets (14), qui sont prévues sur des zones de bord opposées de l'élément d'écran (13) s'étendant dans la direction longitudinale (L).

15. Procédé selon la revendication 14, **caractérisé en ce que** les supports de paroi (5) du dispositif de protection (1) sont réalisés sous la forme de profilés de bourrelets présentant chacun au moins une rainure de réception de bourrelet (6), les bourrelets (14) du au moins un élément d'écran (13) étant en engagement aves les rainures de réception de bourrelet (6) des profilés tubulaires (5) à l'état monté du dispositif de protection (1) de telle sorte que le au moins un élément de protection (13) soie tendu et/ou maintenu par friction entre les profilés de bourrelets (5).

16. Procédé selon la revendication 15, **caractérisé en ce que** les supports de paroi (5) sont conçus comme des profilés à double bourrelet avec deux rainures de réceptions de bourrelet (6), qui sont prévues sur des côtés opposés des profilés à double bourrelet (5) qui sont opposés l'un à l'autre.

17. Procédé selon la revendication 16, **caractérisé en ce que** les profilés à double bourrelet (5) présentent un contour de section transversale avec une forme de base rectangulaire, la largeur (B) du contour de section transversale étant comprise entre 100 mm et 200 mm, de préférence 132 mm, et/ou la profondeur (T) du contour de section transversale étant comprise entre 40 mm et 80 mm, de préférence 66 mm, et les deux rainures de réception de bourrelet (6) étant formées sur les côtés des profilés à double bourrelet (5) s'étendant dans la direction de la profondeur.

18. Procédé selon l'une des revendications 15 à 17, **caractérisé en ce que** le diamètre intérieur (D) des rainures de réception de bourrelet (6) est compris entre 10 mm et 20 mm et est de préférence 15,5 mm.

19. Procédé selon l'une des revendications 15 à 18, **caractérisé en ce que** chaque rainure de réception de bourrelet (6) présente deux bords parallèles opposés (8) se faisant face, dont au moins un bord (8) est biseauté par rapport à une direction d'ouverture de la rainure de réception de bourrelet (6) d'un angle de biseau (α) dans la plage de 10° à 45° et de préférence de 30°.

20. Procédé selon l'une des revendications précédentes, **caractérisé en ce que** la structure de maintien du dispositif de protection (1) comprend au moins un dispositif de support (9), en particulier plusieurs dispositifs de support (9), qui sont conçus et disposés de telle sorte qu'ils relient deux supports de paroi (5) adjacents à distance et parallèlement l'un à l'autre.

21. Procédé selon la revendication 20, **caractérisé en ce que** chaque dispositif de support (9) comprend au moins une entretoise de liaison horizontale (10), en particulier plusieurs entretoises de liaison horizontales (10), qui s'étendent chacune d'un support de paroi (5) au support de paroi (5) adjacent.

22. Procédé selon la revendication 21, **caractérisé en ce que** les dispositifs de support (9) du dispositif de protection (1) comprennent chacun au moins deux entretoises de liaison horizontales (5), qui s'étendent entre les deux supports de paroi (5) voisins à distance l'un de l'autre et en particulier parallèlement l'un à l'autre, et plusieurs entretoises transversales (11) et/ou diagonales (12) reliées aux entretoises de liaison (10) qui s'étendent entre les entretoises de liaison (10) à angle droit et/ou en diagonale l'une par rapport à l'autre, afin d'augmenter la rigidité des dispositifs de support (9), les extrémités libres des dispositifs de support (9), en particulier les entretoises verticales (11) disposées aux extrémités libres, étant chacune reliée, en particulier vissée, aux deux supports de paroi (5) adjacents.
